# EUROPÄISCHE PATENTSCHRIFT

(11) **EP 3 963 616 B1**
(45) Veröffentlichungstag und Bekanntmachung des Hinweises auf die Patenterteilung: **04.09.2024**
(21) Anmeldenummer: 20721216.8
(22) Anmeldetag: 23.04.2020
(51) Int. Cl.: H01H 3/26, H01H 47/00

(54) **SCHALTERANORDNUNG UND VERFAHREN ZUM SICHEREN BETRIEB EINER SCHALTERANORDNUNG**
SWITCH ASSEMBLY AND METHOD FOR SAFELY OPERATING A SWITCH ASSEMBLY
ENSEMBLE COMMUTATEUR ET PROCÉDÉ POUR FAIRE FONCTIONNER UN ENSEMBLE COMMUTATEUR DE MANIÈRE SÛRE

(30) Priorität: 15.05.2019 DE 102019112713
(43) Veröffentlichungstag der Anmeldung: 09.03.2022
(73) Patentinhaber: Maschinenfabrik Reinhausen GmbH, 93059 Regensburg (DE)
(72) Erfinder: ZERR, Eduard, 93059 Regensburg (DE); IXMEIER, Klaus, 93152 Thumhausen (DE)
(86) Internationale Anmeldenummer: PCT/EP2020/061291
(87) Internationale Veröffentlichungsnummer: WO 2020/229128

(56) Entgegenhaltungen:
- WO-A1-02/23207
- WO-A1-2009/156635
- WO-A1-2018/054672
- DE-A1- 10 045 651
- DE-B3- 102011 002 685

## Beschreibung

Die Erfindung betrifft eine Schalteranordnung mit einem Schalter und einem Antriebssystem für den Schalter, ein elektrisches Betriebsmittel mit einer Schalteranordnung und ein Verfahren zum sicheren Betrieb einer Schalteranordnung.

In Umspannwerken existiert eine Vielzahl an Schaltern für unterschiedliche Aufgaben und mit unterschiedlichen Anforderungen. Für die Betätigung der jeweiligen Schalter müssen diese über ein Antriebssystem angetrieben werden. Bei diesen Schaltern handelt es sich unter anderem um Laststufenschalter, Lastumschalter, Wähler, Doppelwender, Wender, Vorwähler, Leistungsschalter, Lastschalter oder Trennschalter.

So dienen Laststufenschalter beispielsweise zum unterbrechungsfreien Umschalten zwischen verschiedenen Wicklungsanzapfungen eines elektrischen Betriebsmittels, wie etwa eines Leistungstransformators oder einer regelbaren Drossel. Dadurch können beispielsweise das Übersetzungsverhältnis des Transformators oder die Induktivität der Drossel verändert werden. Doppelwender dienen zum Umpolen von Wicklungen während des Leistungstransformatorbetriebs.

DE 10 2011 002 685 B3 offenbart eine Vorrichtung zum Steuern eines Schalterantriebs eines elektrischen Schalters mit einer Steuereinrichtung, die geeignet ist, ein an einem Binäreingang der Vorrichtung eingangsseitig anliegendes, mit einer externen Betriebsspannung erzeugtes Eingangssignal auszuwerten und die Steuerung des Schalterantriebs in Abhängigkeit von dem eingangsseitig anliegenden Eingangssignal vorzunehmen
WO 2009/156635 A1 offenbart eine Steuereinheit für einen Motor. Diese weist eine Hauptsteuereinheit und eine zusätzliche Steuereinheit auf, die untereinander in Dialog stehen.

WO 2018/054672 A1 offenbart eine Motorvorrichtung mit einem Drehstrommotor und einer elektronischen Steuervorrichtung. Die elektronische Steuervorrichtung ermöglicht die Versorgung der Motorvorrichtung mit verschiedenen Versorgungsspannungen.

WO 02/23207 A1 offenbart ein Verfahren zur Überprüfung des Zustands einer elektrischen Schalteinrichtung, die in einem Strompfad einer elektrischen Anlage angeordnet ist, wobei die Schalteinrichtung zum Schließen und Unterbrechen eines Strompfades dient.

DE 100 45 651 A1 offenbart ein Sicherheitsschaltgerät zum Ein- und sicheren Ausschalten eines elektrischen Verbrauchers, wobei das Sicherheitsschaltgerät mit weiteren Sicherheitsschaltgeräten verbunden ist.

All diese Schalter stellen eine hochgradig sicherheitsrelevante Komponente des elektrischen Betriebsmittels dar, weil die Umschaltung während das Betriebsmittel im Betrieb ist erfolgt und dementsprechend beispielsweise an ein Energienetz angeschlossen ist. Störungen beim Betrieb können in extremen Fällen gravierende technische und wirtschaftliche Folgen haben.

Es ist daher eine Aufgabe der vorliegenden Erfindung ein verbessertes Konzept zum Antreiben eines Schalters, insbesondere Laststufenschalters, Lastumschalters, Wählers, Doppelwenders, Wenders, Vorwählers, anzugeben, durch welches die Sicherheit des Betriebs erhöht wird.

Diese Aufgabe wird durch den jeweiligen Gegenstand der unabhängigen Ansprüche gelöst. Weitere Ausführungsformen sind Gegenstand der abhängigen Ansprüche.

Das verbesserte Konzept beruht auf der Idee, Störungen einer Steuereinheit, eines Motors und eines Leistungsteils zum Antreiben eines Schalters mit einem Schutzschaltkreis zu erfassen und gegebenenfalls eine Sicherheitsmaßnahme einzuleiten. Störungen des Motors werden dabei indirekt über das Leistungsteil erfasst. Dabei wird der Schutzschaltkreis vor Einleitung eines Schaltvorgangs des Schalters aktiviert und nach erfolgreicher Durchführung des Schaltvorgangs deaktiviert.

Gemäß der Erfindung wird eine Schalteranordnung mit einem Schalter und einem Antriebssystem für den Schalter angegeben. Das Antriebssystem weist einen Motor zum Antreiben des Schalters, einen Schutzschaltkreis und eine Steuervorrichtung mit einem Leistungsteil zur Energieversorgung des Motors auf. Die Steuervorrichtung weist außerdem eine Steuereinheit zum Einleiten eines Schaltvorgangs des Schalters durch Ansteuerung des Leistungsteils auf. Der Schutzschaltkreis ist dazu eingerichtet, im Falle einer Störung der Steuereinheit ein erstes Fehlersignal über einen Zustandskontakt zu erfassen und im Falle einer Störung des Leistungsteils oder des Motors ein zweites Fehlersignal über einen Zustandskontakt des Leistungsteils zu erfassen. Außerdem ist der Schutzschaltkreis dazu eingerichtet, abhängig von dem ersten und dem zweiten Fehlersignal eine Sicherheitsmaßnahme einzuleiten. Die Steuervorrichtung, insbesondere die Steuereinheit und/oder das Leistungsteil, ist dazu eingerichtet, den Schutzschaltkreis vor der Einleitung des Schaltvorgangs des Schalters zu aktivieren und nach erfolgreicher Durchführung des Schaltvorgangs zu deaktivieren.

Gemäß zumindest einer Ausführungsform der Schalteranordnungen umfasst der Schaltvorgang eine vollständige Umschaltung des Schalters, bei einem Laststufenschalter also eine vollständige Umschaltung zwischen zwei Wicklungsanzapfungen eines der Schalteranordnung zugeordneten elektrischen Betriebsmittels, wie einem Leistungstransformator oder einer Drossel.

Gemäß zumindest einer Ausführungsform ist der Schalter der Schalteranordnung ein Laststufenschalter oder ein Wähler oder ein Vorwähler oder ein Lastumschalter oder ein Wender oder ein Doppelwender.

Gemäß zumindest einer Ausführungsform umfasst der Schaltvorgang einen Teil der Umschaltung des Schalters.

Gemäß zumindest einer Ausführungsform der Schalteranordnungen umfasst der Schaltvorgang eine vollständige Umschaltung eines Laststufenschalters, also eine vollständige Umschaltung zwischen zwei Wicklungsanzapfungen eines Laststufenschalters zugeordneten elektrischen Betriebsmittels, wie einem Leistungstransformator oder einer Drossel.

Gemäß zumindest einer Ausführungsform umfasst der Schaltvorgang einen Teil der Umschaltung des Laststufenschalters, beispielsweise eine Vorwählerschaltung, eine Wählerschaltung oder eine Lastumschaltung oder einen jeweiligen Teil davon.

Allgemein kann der Schaltvorgang einem kritischen Teil der Umschaltung entsprechen, während dessen ein Fehler des Motors oder des Leistungsteils schwerwiegende Folgen, beispielsweise einen Stufenkurzschluss, haben kann.

Gemäß zumindest einer Ausführungsform erfasst der Schutzschaltkreis die Fehlersignale nur im aktivierten Zustand und/oder leitet die Sicherheitsmaßnahme nur im aktivierten Zustand ein.

Gemäß zumindest einer Ausführungsform ist der Schutzschaltkreis separat von dem Leistungsteil, der Steuereinheit und dem Motor ausgebildet.

Gemäß zumindest einer Ausführungsform sind Teile des Schutzschaltkreises von dem Leistungsteil, der Steuereinheit und/oder dem Motor umfasst.

Gemäß zumindest einer Ausführungsform umfasst das Einleiten der Sicherheitsmaßnahme die Ausgabe eines Signals an einem Ausgang des Schutzschaltkreises, beispielsweise ein Kurzschließen zweier Ausgangskontakte.

Gemäß zumindest einer Ausführungsform kann der Schalter einem elektrischen Betriebsmittel zugeordnet werden oder an oder in dem elektrischen Betriebsmittel verbaut werden. Die Sicherheitsmaßnahme umfasst eine Trennung des Betriebsmittels von einem Energienetz, beispielsweise durch Betätigung eines Leistungsschalters. Ist der Leistungsschalter nicht betätigt, verbindet er das Betriebsmittel mit dem Energienetz.

Durch die Überwachung der Zustandskontakte, sowohl der Steuereinheit als auch des Leistungsteils (sowie des Motors, der mit dem Leistungsteil verbunden ist) und die entsprechende Einleitung der Sicherheitsmaßnahme durch den aktivierten Schutzschaltkreis kann die Betriebssicherheit der Schalteranordnung oder des Betriebsmittels erhöht werden. Ein Sicherheitsrisiko durch Fehler von bewegungsrelevanten Komponenten wie Motor und Leistungsteil während kritischer Schaltvorgänge wird reduziert. Dies ist insbesondere vorteilhaft für kritische Schaltvorgänge, die nicht mehr oder nicht mehr sicher gestoppt werden können, wenn sie einmal eingeleitet wurden oder für kritische Schaltvorgänge, die nicht gestoppt werden können, da dies in einem unzulässigen Zustand des Schalters resultieren würde.

Ist der Schutzschaltkreis nicht aktiviert, beispielsweise wenn sich der Schalter in einer sicheren oder unkritischen Position oder einem sicheren oder unkritischen Zustand befindet, wird die Sicherheitsmaßnahme nicht eingeleitet, insbesondere das Betriebsmittel nicht vom Energienetz getrennt. Daher bleibt die Verfügbarkeit des Betriebsmittels trotz erhöhter Sicherheit gewährleistet.

Gemäß zumindest einer Ausführungsform ist der Schutzschaltkreis dazu eingerichtet, die Sicherheitsmaßnahme nur dann einzuleiten, wenn das erste Fehlersignal eine Störung des Leistungsteils (bzw. des Motors) anzeigt und das zweite Fehlersignal eine Störung der Steuereinheit anzeigt. Es ist nicht ausgeschlossen, dass weitere Bedingungen erfüllt sein müssen, damit die Sicherheitsmaßnahme eingeleitet wird.

In solchen Ausführungsformen kommt es also erst beim Ausfall oder der Störung mehrerer, beispielsweise aller, Komponenten der Schalteranordnung zur Einleitung der Sicherheitsmaßnahme.

Gemäß zumindest einer Ausführungsform ist die Schalteranordnung dazu eingerichtet, auf eine Störung oder einen Ausfall einer bewegungsrelevanten Komponente durch Einleiten einer weiteren Sicherheitsmaßnahme zu reagieren.

In solchen Ausführungsformen kann beispielsweise die Einleitung der weiteren Sicherheitsmaßnahmen von spezifischen Bedingungen abhängen, wie etwa einer Position des Schalters. Der Schutzschaltkreis ist hier zunächst nicht zwingend relevant. Erst wenn mehrere, insbesondere alle, Komponenten Störungen anzeigen, leitet der Schutzschaltkreis, falls aktiviert, die Sicherheitsmaßnahme ein.

Gemäß zumindest einer Ausführungsform umfasst der Schalter, insbesondere Laststufenschalter eine Speichervorrichtung zur Speicherung mechanischer Energie, beispielsweise einen Federenergiespeicher. Die Speichervorrichtung kann durch das Antriebssystem über eine Antriebswelle geladen werden und bei Erreichen einer bestimmten Position der Antriebswelle die gespeicherte Energie schlagartig abgeben, so dass die Lastumschaltung innerhalb kürzester Zeit erfolgen kann. Dadurch wird sichergestellt, dass eine eingeleitete Lastumschaltung immer zu Ende geführt wird. In solchen Ausführungsformen kann das Antriebssystem als Servoantriebssystem ausgebildet sein, dies ist aber nicht zwingend erforderlich. In solchen Ausführungsformen kann der Schaltvorgang beispielsweise eine Vorwählerschaltung enthalten.

Gemäß zumindest einer Ausführungsform ist der Schalter als direkt angetriebener Laststufenschalter ausgestaltet. Das bedeutet, er weist keine Speichervorrichtung zur Speicherung mechanischer Energie auf und das Antriebssystem ist als Servoantriebssystem ausgestaltet. In solchen Ausführungsformen muss über andere geeignete Mittel, beispielsweise das Antriebssystem, sichergestellt werden, dass beispielsweise die Lastumschaltung zu Ende geführt wird, wenn sie einmal eingeleitet wurde. In solchen Ausführungsformen ist es besonders vorteilhaft, wenn der Schaltvorgang die Lastumschaltung enthält.

Gemäß zumindest einer Ausführungsform ist die Steuereinheit dazu eingerichtet, den Schutzschaltkreis vor der Einleitung des Schaltvorgangs zu aktivieren und/oder nach erfolgreicher Durchführung des Schaltvorgangs zu deaktivieren.

Gemäß zumindest einer Ausführungsform ist das Leistungsteil dazu eingerichtet, den Schutzschaltkreis vor der Einleitung des Schaltvorgangs zu aktivieren und/oder nach erfolgreicher Durchführung des Schaltvorgangs zu deaktivieren.

Gemäß zumindest einer Ausführungsform ist die Steuereinheit dazu eingerichtet, den Schutzschaltkreis vor der Einleitung des Schaltvorgangs zu aktivieren und das Leistungsteil nach erfolgreicher Durchführung des Schaltvorgangs zu deaktivieren.

Gemäß zumindest einer Ausführungsform ist das Leistungsteil dazu eingerichtet, den Schutzschaltkreis vor der Einleitung des Schaltvorgangs zu aktivieren und die Steuereinheit nach erfolgreicher Durchführung des Schaltvorgangs zu deaktivieren.

Gemäß zumindest einer Ausführungsform weist der Schutzschaltkreis ein bistabiles Schaltelement auf, insbesondere ein bistabiles Relais. Die Steuervorrichtung, insbesondere die Steuereinheit ist dazu eingerichtet, das bistabile Schaltelement zu betätigen, um den Schutzschaltkreis zu aktivieren und/oder zu deaktivieren. Die Steuervorrichtung, insbesondere das Leistungsteil ist dazu eingerichtet, das bistabile Schaltelement zu betätigen, um den Schutzschaltkreis zu aktivieren und/ oder zu deaktivieren.

Gemäß zumindest einer Ausführungsform weist der Schutzschaltkreis eine Reihenschaltung die mit einer ersten Schaltereinheit, einer zweiten Schaltereinheit und dem bistabilen Schaltelement geschaltet sind. Die erste Schaltereinheit ist mit dem Zustandskontakt des Leistungsteils gekoppelt, die zweite Schaltereinheit ist mit dem Zustandskontakt der Steuereinheit gekoppelt.

Gemäß zumindest einer Ausführungsform weist die erste Schaltereinheit einen oder mehrere parallel geschaltete Schalter auf, von denen wenigstens einer geschlossen sein muss, damit der Schutzschaltkreis die Sicherheitsmaßnahme einleiten kann.

Gemäß zumindest einer Ausführungsform weist die zweite Schaltereinheit einen oder mehrere parallel geschaltete Schalter auf, von denen wenigstens einer geschlossen sein muss, damit der Schutzschaltkreis die Sicherheitsmaßnahme einleiten kann.

Gemäß zumindest einer Ausführungsform weist die erste Schaltereinheit einen oder mehrere parallel geschaltete Schalter auf, die jeweils von einem einzelnen Leistungsteil geschlossen werden können. Gemäß wenigstens einer Ausführungsform ist das Antriebssystem als Servoantriebssystem ausgestaltet. Das Leistungsteil umfasst einen oder mehrere Umrichter, insbesondere Servoumrichter, äquivalente elektronische, insbesondere vollelektronische, Einheiten für Antriebsmaschinen. Insbesondere umfasst das Leistungsteil einen Umrichter pro angetriebener Achse.

Gemäß wenigstens einer Ausführungsform ist der Laststufenschalter mehrphasig ausgestaltet, insbesondere für ein mehrphasig ausgestaltetes Betriebsmittel. Das Leistungsteil weist einen Umrichter pro Phase auf.

Gemäß wenigstens einer Ausführungsform ist das Leistungsteil als elektromechanische Einheit für Antriebsmaschinen ausgestaltet.

Gemäß wenigstens einer Ausführungsform weist die Schalteranordnung eine weitere bewegungsrelevante Komponente auf, insbesondere einen weiteren Motor oder ein weiteres Leistungsteil. Der Schutzschaltkreis weist eine weitere Schaltereinheit auf, die in Reihe zu der ersten und zweiten Schaltereinheit geschaltet ist und mit einem Zustandskontakt der weiteren bewegungsrelevanten Komponente gekoppelt ist. Die weitere Schaltereinheit weist einen oder mehrere parallel geschaltete Schalter auf, von denen wenigstens einer geschlossen sein muss, damit der Schutzschaltkreis die Sicherheitsmaßnahme einleiten kann.

Gemäß dem verbesserten Konzept wird auch ein elektrisches Betriebsmittel angegeben, welches eine Schalteranordnung gemäß dem verbesserten Konzept umfasst, beispielsweise eine Stufenschalteranordnung. Der Laststufenschalter der Stufenschalteranordnung ist dem elektrischen Betriebsmittel zugeordnet oder an oder in dem elektrischen Betriebsmittel verbaut. Die Sicherheitsmaßnahme umfasst eine Trennung des Betriebsmittels von einem Energienetz.

Gemäß dem verbesserten Konzept wird auch eine Betriebsmittelanordnung angegeben. Die Betriebsmittelanordnung umfasst ein elektrisches Betriebsmittel gemäß dem verbesserten Konzept sowie einen Leistungsschalter zur Trennung des Betriebsmittels von dem Energienetz, wobei die Sicherheitsmaßnahme eine Betätigung des Leistungsschalters beinhaltet.

Gemäß der Erfindung wird auch ein Verfahren zum sicheren Betrieb einer Schalteranordnung angegeben. Das Verfahren umfasst ein Aktivieren eines Schutzschaltkreises, ein Einleiten eines Schaltvorgangs des Schalters durch Ansteuerung des Leistungsteils nachdem der Schutzschaltkreis aktiviert wurde, ein Erfassen eines erstes Fehlersignals über einen Zustandskontakt einer Steuereinheit des Antriebssystems, ein Erfassen eines zweiten Fehlersignals über einen Zustandskontakt eines Leistungsteils des Antriebssystems, ein Einleiten einer Sicherheitsmaßnahme abhängig von dem ersten und dem zweiten Fehlersignal und ein Deaktivieren des Schutzschaltkreises nach erfolgreicher Durchführung des Schaltvorgangs.

Gemäß dem verbesserten Konzept wird auch ein Verfahren zum sicheren Betrieb einer Stufenschalteranordnung angegeben. Das Verfahren umfasst ein Aktivieren eines Schutzschaltkreises, ein Einleiten eines Schaltvorgangs des Laststufenschalters durch Ansteuerung des Leistungsteils nachdem der Schutzschaltkreis aktiviert wurde, ein Erfassen eines erstes Fehlersignals über einen Zustandskontakt eines Motors des Antriebssystems, ein Erfassen eines zweiten Fehlersignals über einen Zustandskontakt eines Leistungsteils des Antriebssystems, ein Einleiten einer Sicherheitsmaßnahme abhängig von dem ersten und dem zweiten Fehlersignal und ein Deaktivieren des Schutzschaltkreises nach erfolgreicher Durchführung des Schaltvorgangs.

Weitere Ausgestaltungsformen und Implementierungen des Verfahrens, des Betriebsmittels und der Betriebsmittelanordnung ergeben sich unmittelbar aus den verschiedenen Ausgestaltungsformen der Schalteranordnung und umgekehrt.

Im Folgenden wird die Erfindung anhand beispielhafter Ausführungsformen unter Bezug auf die Zeichnungen im Detail erklärt. Komponenten, die identisch oder funktionell identisch sind oder einen identischen Effekt haben, können mit identischen Bezugszeichen versehen sein. Identische Komponenten oder Komponenten mit identischer Funktion sind unter Umständen nur bezüglich der Figur erklärt, in der sie zuerst erscheinen. Die Erklärung wird nicht notwendigerweise in den darauffolgenden Figuren wiederholt.

Es zeigen
- Figur 1: eine schematische Darstellung einer beispielhaften Ausführungsform einer Schalteranordnung nach dem verbesserten Konzept;
- Figur 2: eine schematische Darstellung eines Schutzschaltkreises einer beispielhaften Ausführungsform einer Schalteranordnung nach dem verbesserten Konzept; und
- Figur 3: eine schematische Darstellung eines Schutzschaltkreises einer weiteren beispielhaften Ausführungsform einer Schalteranordnung nach dem verbesserten Konzept.

Figur 1 zeigt eine schematische Darstellung einer beispielhaften Ausführungsform einer Schalteranordnung 2 nach dem verbesserten Konzept mit einem Schalter 17 und einem Antriebssystem, welches über eine Antriebswelle 16 mit dem Schalter 17 verbunden ist. Das Antriebssystem beinhaltet einen Motor 12, welcher über eine Motorwelle 13 und optional über ein Getriebe 15 die Antriebswelle 16 antreiben kann. Eine Steuervorrichtung 1 des Servoantriebssystems umfasst ein Leistungsteil 11, welches beispielsweise einen oder mehrere Umrichter enthält, zur gesteuerten oder geregelten Energieversorgung des Motors 12 sowie eine Steuereinheit 10 zur Ansteuerung des Leistungsteils 11, beispielsweise über einen Bus 18. Die Schalteranordnung 2 kann einem elektrischen Betriebsmittel 19, etwa einem Leistungstransformator, zugeordnet sein oder in beziehungsweise an dem Betriebsmittel 19 verbaut sein.

Insbesondere kann die Schalteranordnung einphasig oder mehrphasig ausgelegt sein. Das Leistungsteil 11 kann einen jeweiligen Umrichter für jede Phase enthalten.

Die Schalteranordnung weist außerdem einen Schutzschaltkreis 14 auf, der mit einem Zustandskontakt des Motors 12, mit einem oder mehreren Zustandskontakten des Leistungsteils 11, insbesondere der Umrichter des Leistungsteils 11, und der Steuereinheit 10 gekoppelt ist.

Die Schalteranordnung 2, insbesondere der Schutzkreis 14, kann beispielsweise mit einer Trennvorrichtung 20, insbesondere einem Leistungsschalter oder Circuit Breaker, verbunden sein, welche das Betriebsmittel 19 von einem Energienetz 21 trennen kann.

Die Steuereinheit 10 leitet im Betrieb der Schalteranordnung 2 einen Schaltvorgang des Schalters 17 ein, beispielsweise eine Umschaltung zwischen zwei Wicklungsanzapfungen des Betriebsmittels 19 oder einen Teil der Umschaltung. Die Steuereinheit 10 kann, insbesondere, wenn der Schaltvorgang einen kritischen Vorgang darstellt, etwa eine Lastumschaltung oder eine Vorwählerbetätigung des Schalters 17, des Schutzschaltkreis 14 vor der Einleitung des Schaltvorgangs aktivieren.

Ist der Schaltvorgang erfolgreich, also ohne Fehler oder Störungen, durchgeführt worden, kann die Steuervorrichtung, beispielsweise das Leistungsteil 11 den Schutzschaltkreis 14 deaktivieren.

Tritt während des Schaltvorgangs eine Störung oder ein Fehler auf derart, dass sowohl Steuerung 10 als auch der Motor 12 und/oder das Leistungsteil 11, insbesondere mindestens ein Umrichter des Leistungsteils 11, ausfallen, so erkennt der Schutzschaltkreis 14 dies über jeweilige Fehlersignale an den Zustandskontakten bzw. triggern die jeweiligen Fehlersignale die Zustandskontakte des Schutzkreises und leiten eine Sicherheitsmaßnahme ein. Dazu kann der Schutzschaltkreis 14 beispielsweise ein Ausgangssignal ausgeben, welches zur Betätigung der Trennvorrichtung 20 führen kann, beispielsweise durch Kurzschluss zweier Ausgangskontakte des Schutzschaltkreises 14. Die Sicherheitsmaßnahme wird dabei eingeleitet, ohne dass eine weitere Überprüfung eines Zustands oder einer Position des Schalters 17 erfolgt.

Tritt während des Schaltvorgangs eine Störung des Motors 12 oder des Leistungsteils 11, nicht aber von Motor 12 und Leistungsteil 11, auf, so leitet der Schutzschaltkreis 14 die Sicherheitsmaßnahme nicht ein. In einem solchen Fall kann beispielsweise die Steuereinheit 10 abhängig von einem Zustand oder einer Position des Schalters 17 eine Sicherheitsmaßnahme einleiten, beispielsweise aktiv die Trennvorrichtung 20 auslösen. Außerdem kann das Deaktivieren des Schutzschaltkreises 14 dann beispielsweise unterbleiben.

Figur 2 zeigt eine schematische Darstellung eines Schutzschaltkreises 14 einer beispielhaften Ausführungsform einer Schalteranordnung nach dem verbesserten Konzept, insbesondere wie bezüglich Figur 1 beschrieben.

Der Schutzschaltkreis 14 beinhaltet eine Reihenschaltung aus einem bistabilen Schaltelement 22, beispielsweise einem bistabilen Relais, einer ersten Schaltereinheit 23, einer zweiten Schaltereinheit 24 und einem Ausgangselement 28, welches beispielsweise als Schalter oder Relais ausgeführt sein kann. Die Reihenschaltung ist zwischen einer Versorgungsspannung 29 und einer Referenzspannung angeordnet.

Das bistabile Schaltelement 22 kann von der Steuervorrichtung 1 betätigt werden. Vor Einleitung des Schaltvorgangs kann die Steuereinheit 10 das bistabile Schaltelement 22 betätigen, um die Reihenschaltung mit der Versorgungsspannung 29 zu verbinden und so den Schutzschaltkreis 14 zu aktivieren. Vor Beginn des Schaltvorgangs sind sowohl die erste Schaltereinheit 23 als auch die zweite Schaltereinheit 24 geöffnet.

Tritt bei aktiviertem Schutzschaltkreis 14 eine Störung der Steuereinheit 10 auf, wird die erste Schaltereinheit 23 geschlossen. Tritt bei aktiviertem Schutzschaltkreis 14 eine Störung des Leistungsteils 11, insbesondere aller Umrichter des Leistungsteils 11, oder des Motors 12 auf, wird die zweite Schaltereinheit 24 geschlossen. Sind beide Schaltereinheiten 23, 24 geschlossen, ist das Ausgangselement 28 mit der Versorgungsspannung 29 verbunden und gibt ein Ausgangssignal zur Einleitung der Sicherheitsmaßnahme aus, beispielsweise an die Trennvorrichtung 20, um diese zu betätigen.

Wird der Schaltvorgang dagegen erfolgreich beendet, insbesondere ohne Störungen oder Fehler des Motors 12 oder des Leistungsteils 11, so kann das Leistungsteil 11 das bistabile Schaltelement 22 betätigen, um die Reihenschaltung von der Versorgungsspannung 29 zu trennen und so den Schutzschaltkreis 14 zu deaktivieren.

Figur 3 zeigt eine schematische Darstellung eines Schutzschaltkreises 14 einer weiteren beispielhaften Ausführungsform einer Schalteranordnung nach dem verbesserten Konzept, insbesondere wie bezüglich Figur 1 beschrieben.

Die zweite Schaltereinheit 24 weist hier mehrere parallel geschaltete Schalter 25, 26, 27 auf, von denen jeder einem jeweiligen Umrichter des Leistungsteils 11 zugeordnet ist. Beispielhaft und ohne Beschränkung der Allgemeinheit sind in Figur 3 parallele Schalter 25, 26, 27 gezeigt, welche jeweils einem von drei Umrichtern des Leistungsteils 11 zugeordnet sind.

Jeder der Schalter 25, 26, 27 wird von dem Leistungsteil 11 beziehungsweise dem zugeordneten Umrichter oder Motor geschlossen, wenn während des Schaltvorgangs eine Störung oder ein Fehler des entsprechenden Umrichters auftritt. Durch die Parallelschaltung entspricht ein Schließen eines der Schalter 25, 26, 27 einem Schließen der ersten Schaltereinheit 24.

Darüber hinaus ist der Schutzschaltkreis 14 aufgebaut wie der bezüglich Figur 2 beschriebene. Auf die entsprechenden Ausführungen wird daher verwiesen.

Durch das verbesserte Konzept wird die Betriebssicherheit der Stufenschalteranordnung und des Betriebsmittels erhöht. Durch die Funktionalität des Schutzschaltkreises wird ein immer definierter, sicherer Betrieb der Anlage, auch bei Ausfall aller Komponenten während eines Schaltvorgangs, erreicht. Diese Sicherheitsschaltung zeichnet sich zusätzlich dadurch aus, dass diese zyklisch geprüft werden kann, ohne dass ein Leistungsschalter ausgelöst wird. In einer sicheren Stellung, also bei deaktiviertem Schutzschaltkreis, hat ein Ausfall aller Komponenten keinen Einfluss auf die Leistungsschalterauslösung, womit die Verfügbarkeit gewährleistet ist.

### Bezugszeichen

- 1: Steuervorrichtung
- 2: Schalteranordnung
- 10: Steuereinheit
- 11: Leistungsteil
- 12: Motor
- 13: Motorwelle
- 14: Schutzkreis
- 15: Getriebe
- 16: Antriebswelle
- 17: Schalter
- 18: Bus
- 19: Betriebsmittel
- 20: Trennvorrichtung
- 21: Energienetz
- 22: bistabiles Schaltelement
- 23: Schaltereinheiten
- 24: Schalteinheit
- 25, 26, 27: Schalter
- 28: Ausgangselement
- 29: Versorgungsspannung

## Patentansprüche

1. Schalteranordnung umfassend einen Schalter (17) und ein Antriebssystem für den Schalter (17), das Antriebssystem (2) beinhaltend
- einen Motor (12) zum Antreiben des Schalters (17);
- eine Steuervorrichtung (1) mit einem Leistungsteil (11) zur Energieversorgung des Motors (12) und einer Steuereinheit (10) zum Einleiten eines Schaltvorgangs des Schalters (17) durch Ansteuerung des Leistungsteils (11); und
- einen Schutzschaltkreis (14), dazu eingerichtet
- im Falle einer Störung der Steuereinheit (10) ein erstes Fehlersignal über einen Zustandskontakt der Steuereinheit (10) zu erfassen; und
- im Falle einer Störung des Leistungsteils (11) ein zweites Fehlersignal über einen Zustandskontakt des Leistungsteils (11) zu erfassen;
- abhängig von dem ersten und dem zweiten Fehlersignal eine Sicherheitsmaßnahme einzuleiten;
- wobei die Steuervorrichtung (1) dazu eingerichtet ist, den Schutzschaltkreis (14) vor der Einleitung des Schaltvorgangs zu aktivieren und nach erfolgreicher Durchführung des Schaltvorgangs zu deaktivieren.

2. Schalteranordnung nach Anspruch 1, wobei der Schutzschaltkreis (14) dazu eingerichtet ist, die Sicherheitsmaßnahme nur dann einzuleiten, wenn das erste und das zweite Fehlersignal Störungen der Steuerung (10) und des Leistungsteils (11) anzeigen.

3. Schalteranordnung nach einem der Ansprüche 1 oder 2, wobei
- der Schutzschaltkreis (14) ein bistabiles Schaltelement (22) aufweist; und
- die Steuervorrichtung dazu eingerichtet ist, das bistabile Schaltelement (22) zu betätigen um, den Schutzschaltkreis (14) zu aktivieren oder zu deaktivieren.

4. Schalteranordnung nach Anspruch 3, wobei das bistabile Schaltelement (22) ein bistabiles Relais aufweist.

5. Schalteranordnung nach einem der Ansprüche 3 oder 4, wobei der Schutzschaltkreis (14)
- eine erste Schaltereinheit (23) und eine zweite Schaltereinheit (24) aufweist, die in Reihe zueinander und zu dem bistabilen Schaltelement (22) geschaltet sind;
- wobei die erste Schaltereinheit (23) mit dem Zustandskontakt des Motors (12) und die zweite Schaltereinheit (24) mit dem Zustandskontakt des Leistungsteils (11) gekoppelt ist.

6. Schalteranordnung nach Anspruch 5, wobei die erste Schaltereinheit (23) einen oder mehrere parallel geschaltete Schalter aufweist, von denen wenigstens einer geschlossen sein muss, damit der Schutzschaltkreis (14) die Sicherheitsmaßnahme einleiten kann.

7. Schalteranordnung nach einem der Ansprüche 5 oder 6, wobei die zweite Schaltereinheit (24) einen oder mehrere parallel geschaltete Schalter (25, 26, 27) aufweist, von denen wenigstens einer geschlossen sein muss, damit der Schutzschaltkreis (14) die Sicherheitsmaßnahme einleiten kann.

8. Schalteranordnung nach einem der Ansprüche 5 bis 7, wobei
- die Schalteranordnung eine weitere bewegungsrelevante Komponente aufweist;
- der Schutzschaltkreis (14) eine weitere Schaltereinheit aufweist, die in Reihe zu der ersten und zweiten Schaltereinheit (23, 24) geschaltet ist und mit einem Zustandskontakt der weiteren bewegungsrelevanten Komponente gekoppelt ist; und
- die weitere Schaltereinheit einen oder mehrere parallel geschaltete Schalter aufweist, von denen wenigstens einer geschlossen sein muss, damit der Schutzschaltkreis (14) die Sicherheitsmaßnahme einleiten kann.

9. Schalteranordnung nach einem der Ansprüche 1 bis 8, wobei
- der Schalter (17) einem elektrischen Betriebsmittel (19) zugeordnet werden kann oder an oder in dem elektrischen Betriebsmittel (19) verbaut werden kann; und
- die Sicherheitsmaßnahme eine Trennung des Betriebsmittels (19) von einem Energienetz (21) umfasst oder auslösen kann.

10. Schalteranordnung nach einem der Ansprüche 1 - 9, wobei
- der Schalter (17) ein Laststufenschalter oder ein Wähler oder ein Vorwähler oder ein Lastumschalter oder ein Wender oder ein Doppelwender ist.

11. Elektrisches Betriebsmittel mit einer Schalteranordnung nach einem der Ansprüche 1 bis 8, wobei
- der Schalter (17) dem elektrischen Betriebsmittel (19) zugeordnet oder an oder in dem elektrischen Betriebsmittel (19) verbaut ist; und
- die Sicherheitsmaßnahme eine Trennung des Betriebsmittels (19) von einem Energienetz (21) umfasst oder auslösen kann.

12. Betriebsmittelanordnung mit einem elektrischen Betriebsmittel (19) gemäß Anspruch 11 und einem Leistungsschalter (20) zur Trennung des Betriebsmittels von dem Energienetz, wobei die Sicherheitsmaßnahme eine Betätigung des Leistungsschalters (20) beinhaltet.

13. Verfahren zum sicheren Betrieb einer Schalteranordnung umfassend einen Schalter (17) und ein Antriebssystem für den Schalter (17), das Verfahren beinhaltend
- Aktivieren eines Schutzschaltkreises (14);
- Einleiten eines Schaltvorgangs des Schalters (17) durch Ansteuerung des Leistungsteils (11) nachdem der Schutzschaltkreis (14) aktiviert wurde;
- Erfassen eines ersten Fehlersignals über einen Zustandskontakt einer Steuereinheit (10) des Antriebssystems;
- Erfassen eines zweiten Fehlersignals über einen Zustandskontakt eines Leistungsteils (11) des Antriebssystems;
- Einleiten einer Sicherheitsmaßnahme abhängig von dem ersten und dem zweiten Fehlersignal; und
- Deaktivieren des Schutzschaltkreises (14) nach erfolgreicher Durchführung des Schaltvorgangs.

## Claims

1. A switch assembly comprising a switch (17) and a drive system for the switch (17), the drive system (2) including
- a motor (12) for driving the switch (17);
- a control device (1) with a power section (11) for supplying power to the motor (12) and a control unit (10) for initiating a switching operation of the switch (17) by control of the power section (11); and
- a protection circuit (14), configured
- in the event of a malfunction of the control unit (10) to detect a first error signal via a state contact of the control unit (10); and
- in the event of a malfunction of the power section (11) to detect a second error signal via a state contact of the power section (11);
- to initiate a safety measure depending on the first and the second error signal;
- wherein the control device (1) is configured to activate the protection circuit (14) prior to the switching operation being initiated and to deactivate it following successful execution of the switching operation.

2. The switch assembly as claimed in claim 1, wherein the protection circuit (14) is configured to initiate the safety measure only if the first and the second error signal indicate malfunctions of the controller (10) and of the power section (11).

3. The switch assembly as claimed in one of claims 1 or 2, wherein
- the protection circuit (14) comprises a bistable switching element (22); and
- the control device is configured to actuate the bistable switching element (22) in order to activate or deactivate the protection circuit (14).

4. The switch assembly as claimed in claim 3, wherein the bistable switching element (22) comprises a bistable relay.

5. The switch assembly as claimed in one of claims 3 or 4, wherein the protection circuit (14)
- comprises a first switch unit (23) and a second switch unit (24), which are connected in series to one another and to the bistable switching element (22);
- wherein the first switch unit (23) is coupled with the state contact of the motor (12) and the second switch unit (24) is coupled with the state contact of the power section (11).

6. The switch assembly as claimed in claim 5, wherein the first switch unit (23) comprises one or more parallel-connected switches, at least one of which must be closed in order for the protection circuit (14) to be able to initiate the safety measure.

7. The switch assembly as claimed in one of claims 5 or 6, wherein the second switch unit (24) comprises one or more parallel-connected switches (25, 26, 27), at least one of which must be closed in order for the protection circuit (14) to be able to initiate the safety measure.

8. The switch assembly as claimed in one of claims 5 to 7, wherein
- the switch assembly comprises a further movement-relevant component;
- the protection circuit (14) comprises a further switch unit, which is connected in series to the first and second switch unit (23, 24) and is coupled with a state contact of the further movement-relevant component; and
- the further switch unit comprises one or more parallel-connected switches, at least one of which must be closed so that the protection circuit (14) can initiate the safety measure.

9. The switch assembly as claimed in one of claims 1 to 8, wherein
- the switch (17) may be assigned to an item of electrical equipment (19) or may be installed on or in the electrical equipment (19); and
- the safety measure comprises or may trigger a disconnection of the equipment (19) from a power network (21).

10. The switch assembly as claimed in one of claims 1 - 9, wherein
- the switch (17) is an on-load tap-changer or a selector or a change-over selector or a diverter switch or a reversing change-over selector or a double reversing change-over selector.

11. An item of electrical equipment comprising a switch assembly as claimed in one of claims 1 to 8, wherein
- the switch (17) is assigned to the electrical equipment (19) or is installed on or in the electrical equipment (19); and
- the safety measure comprises or may trigger a disconnection of the equipment (19) from a power network (21).

12. An equipment assembly comprising an item of electrical equipment (19) as claimed in claim 11 and a circuit breaker (20) for disconnecting the equipment from the power network, wherein the safety measure includes an actuation of the circuit breaker (20).

13. A method for safely operating a switch assembly comprising a switch (17) and a drive system for the switch (17), the method including
- activating a protection circuit (14);
- initiating a switching operation of the switch (17) by control of the power section (11) once the protection circuit (14) has been activated;
- detecting a first error signal via a state contact of a control unit (10) of the drive system;
- detecting a second error signal via a state contact of a power section (11) of the drive system;
- initiating a safety measure depending on the first and the second error signal; and
- deactivating the protection circuit (14) following successful execution of the switching operation.

## Revendications

1. Ensemble de commutation comprenant un commutateur (17) et un système d'entraînement du commutateur (17), le système d'entraînement (2) comportant
- un moteur (12) destiné à entraîner le commutateur (17) ;
- un dispositif de commande (1) pourvu d'une partie de puissance (11) destinée à fournir de l'énergie au moteur (12) et d'une unité de commande (10) destinée à lancer un processus de commutation du commutateur (17) en commandant la partie de puissance (11) ; et
- un circuit de protection (14) conçu pour
- en cas de dysfonctionnement de l'unité de commande (10), détecter un premier signal d'erreur par le biais d'un contact d'état de l'unité de commande (10) ; et
- en cas de dysfonctionnement de la partie de puissance (11), détecter un deuxième signal d'erreur par le biais d'un contact d'état de la partie de puissance (11) ;
- déclencher une mesure de sécurité en fonction des premier et deuxième signaux d'erreur ;
- le dispositif de commande (1) étant conçu pour activer le circuit de protection (14) avant de lancer le processus de commutation et le désactiver après que le processus de commutation a été réalisé avec succès.

2. Ensemble de commutation selon la revendication 1, le circuit de protection (14) étant conçu pour lancer la mesure de sécurité uniquement lorsque les premier et deuxième signaux d'erreur indiquent des dysfonctionnements de la commande (10) et de la partie de puissance (11).

3. Ensemble de commutation selon l'une des revendications 1 ou 2,
- le circuit de protection (14) comportant un élément de commutation bistable (22) ; et
- le dispositif de commande étant conçu pour actionner l'élément de commutation bistable (22) afin d'activer ou de désactiver le circuit de protection (14) .

4. Ensemble de commutation selon la revendication 3, l'élément de commutation bistable (22) comportant un relais bistable.

5. Ensemble de commutation selon l'une des revendications 3 ou 4, le circuit de protection (14) comportant
- une première unité de commutation (23) et une deuxième unité de commutation (24) qui sont montées en série l'une avec l'autre et avec l'élément de commutation bistable (22) ;
- la première unité de commutation (23) étant couplée au contact d'état du moteur (12) et la deuxième unité de commutation (24) étant couplée au contact d'état de l'unité de puissance (11).

6. Ensemble de commutation selon la revendication 5, la première unité de commutation (23) comportant un ou plusieurs commutateurs montés en parallèle, dont au moins un doit être fermé pour que le circuit de protection (14) puisse déclencher la mesure de sécurité.

7. Ensemble de commutation selon l'une des revendications 5 ou 6, la deuxième unité de commutation (24) comportant un ou plusieurs commutateurs (25, 26, 27) montés en parallèle, dont au moins un doit être fermé pour que le circuit de protection (14) puisse déclencher la mesure de sécurité.

8. Ensemble de commutation selon l'une des revendications 5 à 7,
- l'ensemble de commutation comportant un autre composant pertinent pour le mouvement ;
- le circuit de protection (14) comportant une autre unité de commutation qui est montée en série avec les première et deuxième unités de commutation (23, 24) et qui est couplée à un contact d'état de l'autre composant pertinent pour le mouvement ; et
- l'autre unité de commutation comportant un ou plusieurs commutateurs montés en parallèle, dont l'au moins un doit être fermé pour que le circuit de protection (14) puisse déclencher la mesure de sécurité.

9. Ensemble de commutation selon l'une des revendications 1 à 8,
- le commutateur (17) pouvant être associé à un matériel électrique (19) ou pouvant être installé sur ou dans le matériel électrique (19) ; et
- la mesure de sécurité comprenant ou pouvant déclencher une séparation du matériel (19) d'un réseau d'énergie (21).

10. Ensemble de commutation selon l'une des revendications 1 à 9,
- le commutateur (17) étant un graduateur en charge ou un sélecteur ou un présélecteur ou un commutateur en charge ou un inverseur ou un double inverseur.

11. Matériel électrique comprenant un ensemble de commutation selon l'une des revendications 1 à 8,
- le commutateur (17) étant associé au matériel électrique (19) ou étant installé sur ou dans le matériel électrique (19) ; et
- la mesure de sécurité comprenant ou pouvant déclencher une séparation du matériel (19) d'un réseau d'énergie (21).

12. Ensemble matériel comprenant un matériel électrique (19) selon la revendication 11 et un disjoncteur (20) destiné à séparer le matériel du réseau d'énergie, la mesure de sécurité comprenant l'actionnement du disjoncteur (20).

13. Procédé de fonctionnement sûr d'un ensemble de commutation comprenant un commutateur (17) et un système d'entraînement du commutateur (17), le procédé comprenant les étapes suivantes
- activer un circuit de protection (14) ;
- lancer un processus de commutation du commutateur (17) par commande de la partie de puissance (11) après que le circuit de protection (14) a été activé ;
- détecter un premier signal d'erreur par le biais d'un contact d'état d'une unité de commande (10) du système d'entraînement ;
- détecter un deuxième signal d'erreur par le biais d'un contact d'état d'une partie de puissance (11) du système d'entraînement ;
- déclencher une mesure de sécurité en fonction des premier et deuxième signaux d'erreur ; et
- désactiver le circuit de protection (14) après que le processus de commutation a été réalisé avec succès.
